# EUROPÄISCHE PATENTSCHRIFT

(11) **EP 0 653 564 B1**
(45) Veröffentlichungstag und Bekanntmachung des Hinweises auf die Patenterteilung: **20.05.1998**
(21) Anmeldenummer: 94103553.7
(22) Anmeldetag: 09.03.1994
(51) Int. Cl.: F04D 7/04, F04D 29/42

(54) **Verstopfungsfreie Kreiselpumpe**
Non-clogging centrifugal pump
Pompe résistante à l'engorgement

(30) Priorität: 15.11.1993 DE 4338931
(43) Veröffentlichungstag der Anmeldung: 17.05.1995
(73) Patentinhaber: WILO GmbH, D-44263 Dortmund (DE)
(72) Erfinder: Zelder, Manfred, D-53225 Bonn (DE)
(74) Vertreter: COHAUSZ HASE DAWIDOWICZ & PARTNER

(56) Entgegenhaltungen:
- EP-A- 0 395 604
- US-A- 1 718 396
- US-A- 2 245 035
- US-A- 2 265 758
- US-A- 3 447 475

## Beschreibung

Die Erfindung betrifft eine Kreiselpumpe mit einem einschaufligen Laufrad, dessen der Antriebswelle abgewandter mittiger Saugmund mit der Einlaßöffnung der Pumpenkammer fluchtet, wobei die Einlaßöffnung einen ringförmigen Kragen bildet, der in das Laufradinnere derart vorspringt, daß das innere Ende der Laufradschaufel mit dem Außenmantel des Kragens einen engen Spalt bildet.

In Abwässern, die mit Feststoffen beladen sind, werden häufig Freistrompumpen eingesetzt. Diese Freistrompumpen haben Wirkungsgradmaxima von ca. 50%, jedoch liegt der Wirkungsgrad im praktischen Anwendungsfall unter 40%. Diese niedrigen Wirkungsgrade haben eine Überdimensionierung des Antriebsmotors zur Folge. Da der Motor bei Tauchmotorpumpen rund 80% des Wertes einer Tauchmotorpumpe ausmacht, steigen die Investitionskosten, die benötigt werden, um eine bestimmte Flüssigkeitsmenge auf eine vorgegebene Höhe zu fördern.

Freistrompumpen haben weiterhin die Eigenart, daß sich Feststoffe in der Mitte des Laufrades anlagern und den freien Durchfluß verkleinern, so daß die Pumpe im gedrosselten Betrieb läuft. Die Pumpe selbst blockiert nicht, da das Laufrad mit seiner Stirnseite weit von der Wandung des Pumpengehäuses entfernt ist.

Laufräder mit besserem Wirkungsgrad sind Einkanallaufräder, die nur eine einzige Schaufel besitzen. Diese Laufräder erreichen Wirkungsgrade von über 70%, wenn sie räumlich gekrümmt sind. Diese räumliche Krümmung hat zur Folge, daß die Laufräder nicht abgedreht werden können, um andere Betriebspunkte zu erreichen. Daher benötigt man für jede Kennlinie ein separates Laufrad und ein eigenes Modell in der Gießerei. Zylindrische Laufräder sind abdrehbar und haben einen etwas geringeren Wirkungsgrad, als die räumlich gekrümmten.

Aus US 1718396 ist eine zweiflügelige Zentrifugalpumpe mit einem mittigen Saugmund bekannt, deren Einlaßöffnung einen nach innen gerichteten ringförmigen Kragen bildet. Auch wenn durch den ringförmigen Kragen gewährleistet ist, daß das grob verschmutzte Abwasser vergleichsweise sich in den Saugmund gelangt, so kann es dennoch vorkommen, daß großfaserige Verunreinigungen vom Laufrad ergriffen und im Spalt eingeklemmt werden. Dabei dreht sich die Verunreinigung endlos mit und kann nicht durch das Laufrad abgeschert werden, so daß es zu einer dauerhaften Blockierung des Laufrades kommt.

Aufgabe der Erfindung ist es, eine Kreiselpumpe der eingangs genannten Art so zu verbessern, daß sie bei einfacher Konstruktion und Herstellung in hohem Maße verstopfungsfrei ist und sich von einmal durch das Laufrad ergriffenen Feststoffen selbstätig befreit.

Diese Aufgabe wird erfindungsgemäß dadurch gelöst, daß an der Außenseite des Kragens ein koaxialer Zahnkranz angrenzt, dessen Zähne etwa radial ausgerichtet sind.

Eine solche Pumpe verstopft insbesondere nicht durch Feststoffe im Fördermedium, die als "Pumpenschreck" bezeichnet werden, wie beispielsweise Plastiktüten und Strumpfhosen. Die Pumpe ist damit besonders tauglich für Abwässer verschiedener Art. Darüberhinaus ist das zylindrische Laufrad der erfindungsgemäßen Pumpe abdrehbar.

Besonders vorteilhaft ist es, wenn in der Pumpenkammerseitenwand, die den Einlaß aufweist eine Bodenplatte gelagert ist, die den Kragen direkt oder durch einen Einsatz bildet und wenn an der Außenseite des Kragens auf der Bodenplatte ein koaxialer Zahnkranz angrenzt, dessen Zähne etwa radial ausgerichtet sind. Diese radialen Zähne bewirken, daß der Feststoff nicht mit dem Laufrad endlos herumgedreht, sondern zurückgehalten wird, so daß die nach außen drehende Spirale ihre volle Wirkung entfalten kann. Auch werden hierdurch Feststoffe, die sich um die Vorderkante des Laufrades geschlungen haben, von den Zähnen zurückgehalten und auch der Wirkung der Spirale ausgesetzt. Schließlich kann.bei bestimmten Feststoffen von den Zähnen eine zerkleinernde Wirkung auf die Feststoffe ausgeübt werden.

Hierbei wird vorzugsweise vorgeschlagen, daß der den Kragen bildende Einsatz buchsenförmig zumindest den Bereich des Einlasses auskleidet, der dem Laufrad zugewandt ist.

Vorzugsweise wird vorgeschlagen, daß der dem Laufrad zugewandte Boden der Kammerseitenwand, insbesondere durch eine Bodenplatte, eine spiralförmige Nut um den Einlaß herum bildet, durch die zwischen Laufrad und Kammerseitenwand eindringende Feststoffe nach außen bewegbar sind. Durch eine solche Spirale werden Feststoffe, die sich zwischen der Unterkante des Laufrades und der Kammerseitenwand hindurchzwängen durch die Spirale mitgenommen und radial nach außen bewegt, so daß das Laufrad sich selbsttätig von eingeklemmten Feststoffen befreit.

Vorzugsweise wird vorgeschlagen, daß die der Bodenplatte zugewandte Stirnseite des inneren Endes der Laufradschaufel über dem Zahnkranz mit geringem Abstand liegt. Hierbei sollte an der Außenseite des Zahnkranzes die Spiralnut angrenzen.

Auch wird hierbei vorzugsweise vorgeschlagen, daß die Breite der Zähne und damit des Zahnkranzes etwa gleich der Breite der Stirnseite des inneren Endes der Laufradschaufel ist, sowie das Laufradschaufelende mit einem Radius versehen ist, so daß die Faserstoffe viel einfacher eingezogen werden können.

Ausführungsbeispiele der Erfindung sind in den Zeichnungen dargestellt und werden im folgenden näher beschrieben. Es zeigen:
- Figur 1:: Ein achsialer Schnitt durch eine Pumpenkammer.
- Figur 2:: Eine Ansicht der Pumpenkammerseitenwand mit Zahnkranz und einem inneren kurzen Bereich der Spirale und
- Firgur 3:: eine perspektivische Ansicht von Kragen, Zahnkranz, Spirale und innerem Ende der Laufradschaufel in einem Ausschnitt.

Eine Kreiselpumpe weist ein Pumpengehäuse 1 auf, das eine Pumpenkammer 2 bildet, in dem ein Laufrad 3 gelagert ist. Das Laufrad 3 wird über eine Welle 4 von einem nicht dargestellten Elektromotor angetrieben.

Auf der der Welle 4 und dem Elektromotor abgewandten Seite ist die Kammer 2 durch eine Pumpenkammerseitenwand 5 verschlossen, die rechtwinklig zur Achse der Welle 4 liegt und einen Pumpeneinlaß 6 bildet, der koaxial zur Welle 4 liegt und damit mit dem Saugmund des Laufrades 3 fluchtet.

Das zylindrische und damit abdrehbare Laufrad 3 weist nur eine einzige gekrümmte Schaufel 7 auf, deren Inneres, d.h. der Laufradachse 8 näheres Ende 7a in nächster Nähe des Randes des Einlasses 6 umläuft. Hierbei bildet der innere Rand des Einlasses 6 einen ringförmigen Kragen 9, der einige Millimeter in das Laufrad 3 und damit in den Saugmund des Laufrades 3 hineinreicht, so daß der Kragen 9 das innere Ende 7a um einige Millimeter überragt. Vorzugsweise überdeckt hierbei der Kragen 9 das innere Ende 7a um 2 bis 5, vorzugsweise um 2,5-3 Millimeter.

Zwischen der Außenseite des Kragens 9 und der Innenwand des inneren Endes 7a der Laufradschaufel besteht ein Spalt 10 von nur etwa einem Bruchteil eines Millimeters, wobei die Breite S des Spaltes mit zunehmender Leistung wächst.

Der Kragen 9 kann von der Pumpenkammerseitenwand 5 direkt gebildet sein oder aber von einer Bodenplatte 11 oder einem in der Bodenplatte 11 befestigten Einsatz 12 (Figur 1). Hierbei kann der Einsatz 12 buchsenförmig den Einlaß 6 auskleiden.

Wie Figur 1 zeigt, ist der Einsatz 6 an der Innenseite der Pumpenkammerseitenwand 5 von einer spiralförmigen Nut 13 umgeben, die bezüglich der kreisenden Flüssigkeit eine solche Spiralrichtung A hat, daß zwischen der Laufradschaufel und Kammerseitenwand eindringende Feststoffe radial nach außen getrieben werden, wie dies die mit Pfeilen versehene, gestrichelte Flußrichtung 14 in Figur 3 zeigt.

Wie die Figuren zeigen befindet sich zwischen dem Kragen 9 und der spiralförmigen Nut 13 ein koaxial angeordneter Zahnkranz 15, über dem die Stirnseite 16 des inneren Endes der Laufradschaufel in geringem Abstand liegt, wobei die Breite b des Zahnkranzes etwa gleich der Breite B der Stirnseite 16 ist. Hierbei liegen die Zähne des Zahnkranzes 15 etwa radial zur Laufradachse 8, d.h. die (geraden) Zahnflankenlinien der Zähne sind etwa radial angeordnet.

Besonders vorteilhaft ist es, wenn die Laufradschaufelvorderseite am unteren stirnseitigen Ende einen Radius erhält, der bewirkt, daß die Faserstoffe durch die Laufradschaufel eingezogen und gezwungen werden, sich durch die Bodenplattengestaltung nach außen zu bewegen. Der Übergang von dem inneren Ende 7a zur Stirnseite 16 ist also abgerundet, wobei die Abrundung den Radius R aufweist.

## Patentansprüche

1. Kreiselpumpe mit einem einschaufligen Laufrad (3), dessen der Antriebswelle (4) abgewandter mittiger Saugmund mit der Einlaßöffnung (6) der Pumpenkammer (2) fluchtet, wobei die Einlaßöffnung (6) einen ringförmigen Kragen (9) bildet, der in das Laufradinnere derart vorspringt, daß das innere Ende (7a) der Laufradschaufel (7) mit dem Außenmantel des Kragens (9) einen engen Spalt (Breite S) bildet, **dadurch gekennzeichnet,** daß an der Außenseite des Kragens (9) ein koaxialer Zahnkranz (15) angrenzt, dessen Zähne etwa radial ausgerichtet sind.

2. Kreiselpumpe nach Anspruch 1, **dadurch gekennzeichnet,** daß in der Pumpenkammerseitenwand (5), die den Einlaß (6) aufweist, eine Bodenplatte (11) gelagert ist, die den Kragen (9) direkt oder durch einen Einsatz (12) bildet.

3. Kreiselpumpe nach Anspruch 2, **dadurch gekennzeichnet,** daß der den Kragen (9) bildende Einsatz (12) buchsenförmig zumindest den Bereich des Einlasses (6) auskleidet, der dem Laufrad (3) zugewandt ist.

4. Kreiselpumpe nach einem der vorherigen Ansprüche, **dadurch gekennzeichnet,** daß der dem Laufrad (3) zugewandte Boden der Kammerseitenwand (5), insbesondere durch eine Bodenplatte (11), eine spiralförmige Nut (13) um den Einlaß (6) herum bildet, durch die zwischen Laufrad (3) und Kammerseitenwand (5) eindringende Feststoffe nach außen bewegbar sind.

5. Kreiselpumpe nach einem der vorherigen Ansprüche, **dadurch gekennzeichnet,** daß der koaxiale Zahnkranz (15) an der Außenseite des Kragens auf der Bodenplatte (11) angrenzt.

6. Kreiselpumpe nach Anspruch 5, **dadurch gekennzeichnet,** daß die der Bodenplatte (11) zugewandte Stirnseite (16) des inneren Endes (7a) der Laufradschaufel (7) über dem Zahnkranz (15) mit geringem Abstand umläuft.

7. Kreiselpumpe nach Anspruch 5 oder 6, **dadurch gekennzeichnet,** daß an der Außenseite des Zahnkranzes (15) die Spiralnut (13) angrenzt.

8. Kreiselpumpe nach einem der Ansprüche 5 bis 7, **dadurch gekennzeichnet,** daß die Breite (b) der Zähne und damit des Zahnkranzes (15) etwa gleich der Breite (B) der Stirnseite (16) des inneren Endes (7a) der Laufradschaufel (7) ist.

9. Kreiselpumpe nach einem der vorherigen Ansprüche, **dadurch gekennzeichnet,** daß das stirnseitige untere Ende der Laufradschaufelvorderseite eine Abrundung mit einem Radius (R) aufweist, durch den Faserstoffe eingezogen werden.

## Claims

1. A centrifugal pump having a single-vane impeller (3) whose central suction mouth remote from the driving shaft (4) is aligned with the inlet opening (6) of the pump chamber (2), the inlet opening (6) forming an annular collar (9) which so projects into the interior of the impeller that the inner end (7a) of the impeller vane (7) cooperates with the outer generated surface of the collar (9) to form a narrow gap (width S) characterized in that adjoining the outside of the collar (9) is a coaxial toothed rim (15) whose teeth are directed substantially radially.

2. A centrifugal pump according to claim 1, characterized in that mounted in the pump chamber side wall (5) formed with the inlet (6) is an end plate (11) which forms the collar (9) directly or via an insert (12).

3. A centrifugal pump according to claim 2, characterized in that the insert (12) forming the collar (9) lines after the fashion of a bush at least that zone of the inlet (6) which is adjacent the impeller (3).

4. A centrifugal pump according to one of the preceding claims, characterized in that the end of the chamber side wall (5) adjacent the impeller (3) forms, more particularly via an end plate (11), around the inlet (6) a spiral-shaped groove (13) through which solids entering between the impeller (3) and the chamber side wall (5) can be moved outwards.

5. A centrifugal pump according to one of the preceding claims, characterized in that the coaxial toothed rim (15) adjoins the outside of the collar on the end plate (11).

6. A centrifugal pump according to claim 5, characterized in that the end face (16) of the inner end (7a) of the impeller vane (7) adjacent the end plate (11) lies at a small distance above the toothed rim (15).

7. A centrifugal pump according to claims 5 or 6, characterized in that the spiral groove (13) adjoins the outside of the toothed rim (15).

8. A centrifugal pump according to one of claims 5 to 7, characterized in that the width (b) of the teeth and therefore of the toothed rim (15) is substantially equal to the width (B) of the end face (16) of the inner end (7a) of the impeller vane (7).

9. A centrifugal pump according to one of the preceding claims, characterized in that the end face lower end of the front side of the impeller vane has a rounding with a radius (R) through which fibrous substances are drawn in.

## Revendications

1. Pompe centrifuge avec une roue mobile (3) monopalette, dont la bouche d'aspiration médiane écartée de l'arbre moteur (4) est alignée avec l'orifice d'admission (6) de la chambre (2) de pompe, l'orifice d'admission (6) formant une collerette (9) annulaire qui fait saillie dans l'intérieur de la roue mobile de telle manière que l'extrémité intérieure (7a) de la palette (7) de la roue mobile forme avec la chemise extérieure de la collerette (9) une fente étroite (largeur S),
caractérisée en ce qu'une couronne dentée (15) coaxiale, dont les dents sont orientées sensiblement radialement, est adjacente à la face extérieure de la collerette (9).

2. Pompe centrifuge selon la revendication 1,
caractérisée en ce qu'une plaque de fond (11) est logée dans la paroi latérale (5) de la chambre de pompe qui présente l'admission (6) et forme la collerette (9) directement ou par l'intermédiaire d'un insert (12).

3. Pompe centrifuge selon la revendication 2,
caractérisée en ce que l'insert (12) formant la collerette (9) recouvre extérieurement en forme de douille au moins la zone de l'admission (6) qui est tournée vers la roue mobile (3).

4. Pompe centrifuge selon l'une des revendications précédentes,
caractérisée en ce que le fond de la paroi latérale (5) de la chambre tourné vers la roue mobile (3) forme, en particulier par la plaque de fond (11) , une rainure hélicoïdale (13) autour de l'admission (6), par laquelle les corps solides pénétrant entre la roue mobile (3) et la paroi latérale (5) de la chambre peuvent être déplacés vers l'extérieur.

5. Pompe centrifuge selon l'une des revendications précédentes,
caractérisée en ce que la couronne dentée (15) coaxiale est adjacente à la face extérieure de la collerette sur la plaque de fond (11).

6. Pompe centrifuge selon la revendication 5,
caractérisée en ce que la face frontale (16), tournée vers la plaque de fond (11), de l'extrémité intérieure (7a) de la palette (7) de la roue mobile tourne au-dessus de la couronne dentée (15) à faible écartement.

7. Pompe centrifuge selon la revendication 5 ou 6,
caractérisée en ce que la rainure hélicoïdale (13) est adjacente à la face extérieure de la couronne dentée (15).

8. Pompe centrifuge selon l'une des revendications 5 à 7,
caractérisée en ce que la largeur (b) des dents et donc de la couronne dentée (15) est sensiblement égale à la largeur (B) de la face frontale (16) de l'extrémité intérieure (7a) de la palette (7) de la roue mobile.

9. Pompe centrifuge selon l'une des revendications précédentes,
caractérisée en ce que l'extrémité frontale inférieure de la face avant de la palette de la roue mobile présente un arrondi d'un rayon (R) par lequel sont insérées des matières textiles.
